# FASCICULE DE BREVET EUROPEEN

(11) **EP 0 526 324 B1**
(45) Date de publication et mention de la délivrance du brevet: **04.01.1995**
(21) Numéro de dépôt: 92402173.6
(22) Date de dépôt: 28.07.1992
(51) Int. Cl.: H01R 13/58, H02G 3/06

(54) **Serre-câble**
Kabelklemme
Cable-clamp

(30) Priorité: 29.07.1991 FR 9109591
(43) Date de publication de la demande: 03.02.1993
(73) Titulaire: LEGRAND, F-87045 Limoges Cédex (FR)
(72) Inventeur: Deneu, Dominique, F-72000 Le Mans (FR)
(74) Mandataire: CABINET BONNET-THIRION

(56) Documents cités:
- DE-A- 3 305 767
- DE-U- 8 715 786
- US-A- 4 160 575
- US-A- 4 687 289

## Description

La présente invention concerne d'une manière générale les serre-câble équipant usuellement certains au moins des appareils électriques, tels que par exemple les fiches de prise de courant, les prolongateurs, et les blocs multiprises, pour assurer un blocage mécanique sur eux du câble ou cordon qui leur est raccordé pour leur desserte.

Le plus souvent, à ce jour, ces serre-câble comportent deux mâchoires, ou barrettes de serrage, dont une au moins est solidaire du corps de l'appareil électrique, et qui sont à rapprocher l'une de l'autre à l'aide de deux vis.

C'est le cas, par exemple, dans la demande de brevet allemand No 1.665.113.

Par elles-mêmes, ces deux vis renchérissent inévitablement le coût de l'ensemble.

En outre, leur mise en oeuvre est relativement malaisée et peu sûre.

En variante, pour certains appareils électriques au moins, et, notamment, pour les appareils électriques du genre s'ouvrant en portefeuille, il a déjà été proposé des serre-câble automatiques, qui interviennent systématiquement lors même de la fermeture de l'appareil électrique, en assurant alors la retenue mécanique recherchée pour le câble ou cordon correspondant.

Il est décrit par ailleurs, dans le modèle d'utilité allemand No 70 17 395 et dans le brevet américain No 4 095 043, une barrette de serrage apte à s'encliqueter sur une embase pour assurer une telle retenue.

Dans le modèle d'utilité allemand No 70 17 395, la barrette de serrage est articulée à demeure à l'embase, et, en position de fermeture, elle s'engage entre deux saillies de celle-ci.

Dans le brevet américain No 4.095.043, elle forme une pièce qui, indépendante de l'embase, est amovible par rapport à celle-ci, et, en position de fermeture, elle s'engage comme précédemment entre deux saillies, qui, plus prononcées que les précédentes, forment deux joues.

Dans l'un et l'autre cas, la retenue mécanique recherchée pour le câble ou cordon concerné est obtenue par le fait que, lorsqu'elle est ainsi en position de fermeture, la barrette de serrage impose un parcours en chicane à ce câble ou cordon, au détriment de l'encombrement.

En outre, au moins dans le cas du brevet américain No 4.095.043, cette retenue mécanique n'intervient qu'après la fermeture de l'appareil électrique correspondant.

Or, pour satisfaire à certaines normes maintenant en vigueur, cette retenue mécanique doit au contraire être indépendante de la fermeture de l'appareil électrique.

Autrement dit, elle doit être assurée même lorsque cet appareil électrique est ouvert.

Dans le brevet français qui, enregistré sous le No 86 16970, a été publié sous le No 2.607.979, il est proposé un serre-câble répondant à cette exigence, dans la mesure où il met en oeuvre une embase solidaire du boîtier de l'appareil électrique et une barrette de serrage, qui, venant d'un seul tenant de cette embase ou formée d'une pièce initialement indépendante de celle-ci et ensuite dûment rapportée sur elle, est articulée à demeure sur cette embase.

Mais, l'ouverture calibrée que définit avec l'embase cette barrette de serrage dans ce brevet français ne correspond qu'à une section de passage bien déterminée.

Le serre-câble correspondant ne peut donc convenir que pour une gamme relativement réduite de diamètres différents pour le câble ou cordon à mettre en oeuvre.

Or, dans un souci de standardisation, il est nécessaire, au moins dans certaines applications, de pouvoir disposer d'un serre-câble convenant au contraire à une gamme relativement étendue de diamètres différents pour ce câble ou cordon.

La présente invention a d'une manière générale pour objet une disposition permettant de répondre de manière relativement simple et économique à cette nécessité.

De manière plus précise, elle a pour objet un serre-câble pour appareil électrique, du genre comportant une barrette de serrage apte à s'encliqueter sur une embase en définissant avec celle-ci une ouverture calibrée, ce serre-câble étant d'une manière générale caractérisé en ce que, en combinaison, la barrette de serrage forme une pièce qui, indépendante de l'embase, est amovible par rapport à celle-ci, et cette barrette de serrage est adaptée à être rapportée sur cette embase en l'une ou l'autre de deux positions distinctes auxquelles correspondent des sections de passage différentes pour l'ouverture calibrée qu'elle définit avec cette dernière, cette embase présentant en regard l'un de l'autre deux montants comportant chacun, pour coopération avec la barrette de serrage, deux crans, qui sont dûment étagés en hauteur, et qui, d'un des montants à l'autre, sont établis à des niveaux différents.

Du fait que la barrette de serrage est apte à définir avec l'embase à laquelle elle est associée des sections de passage différentes dans l'une et l'autre de ses positions sur celle-ci, le serre-câble suivant l'invention est avantageusement susceptible de convenir à une gamme relativement étendue de diamètres différents pour le câble ou cordon susceptible d'être mis en oeuvre.

Les caractéristiques et avantages de l'invention ressortiront d'ailleurs de la description qui va suivre, à titre d'exemple, en référence aux dessins schématiques annexés sur lesquels :
la figure 1 est une vue en perspective éclatée d'un serre-câble suivant l'invention ;
les figures 2, 3 en sont des vues en coupe transversale qui en illustrent deux phases successives de mise en oeuvre, pour une première position de la barrette de serrage qu'il comporte ;
la figure 4 en est une vue en plan, suivant la flèche IV de la figure 3 ;
la figure 5 est une vue en coupe transversale analogue à celle de la figure 3, pour une deuxième position de la barrette de serrage ;
la figure 6 est une vue en plan qui, analogue à celle de la figure 4, correspond à une variante de réalisation.

Tel qu'illustré sur ces figures, il s'agit, globalement, d'assurer la retenue mécanique d'un quelconque câble ou cordon 10 par rapport à l'appareil électrique, non représenté, auquel il est raccordé.

Le serre-câble 11 mis en oeuvre à cet effet suivant l'invention comporte, de manière connue en soi, d'une part, une embase 12, qui est solidaire du corps ou boîtier de l'appareil électrique concerné, et, d'autre part, une barrette de serrage 14, qui, suivant des modalités décrites plus en détail ultérieurement, est apte à s'encliqueter sur l'embase 12 en définissant avec celle-ci une ouverture calibrée 15 correspondant au diamètre du câble ou cordon 10.

Soit D1 ce diamètre dans la forme de mise en oeuvre illustrée par les figures 1 à 4, et soit D2 ce diamètre dans la forme de mise en oeuvre illustrée par la figure 5.

Suivant l'invention, la barrette de serrage 14 forme une pièce qui, indépendante de l'embase 12 est amovible par rapport à celle-ci, et, conjointement, elle est adaptée à être rapportée sur cette embase 12 en l'une ou l'autre de deux positions distinctes auxquelles il correspond des sections de passage différentes pour l'ouverture calibrée 15 qu'elle définit avec cette embase 12.

Dans les formes de réalisation représentées, l'embase 12 présente, en regard l'un de l'autre, deux montants 16, 16′, qui, pour coopération avec la barrette de serrage 14, présentent chacun, dûment étagés sur leur hauteur, deux crans 17A-18E, 17′A-18′E distincts.

Par simple mesure de commodité, les crans 17A, 17′A seront dits ci-après crans d'appui, et les crans 18E, 18′E crans d'encliquetage.

Suivant l'invention, d'un des montants 16, 16′ à l'autre, ces crans 17A-18E, 17′A-18′E sont établis à des niveaux différents NA-NE, N′A-N′E par rapport au fond 20 de l'embase 12, c'est-à-dire par rapport à la surface de celle-ci sur laquelle font saillie ces montants 16, 16′.

En pratique, sur chaque montant 16, 16′, le cran d'encliquetage 18E, 18′E est établi à un niveau NE, N′E supérieur à celui NA, N′A suivant lequel est établi le cran d'appui 17A, 17′A, et le cran d'appui 17A du montant 16 est établi à un niveau NA inférieur à celui N′A du cran d'appui 17′A du montant 16′ cependant que son cran d'encliquetage 18E est établi à un niveau NE supérieur à celui N′E du cran d'encliquetage 18′E de ce dernier.

Conjointement, d'un montant 16, 16′ à l'autre, les crans d'appui 17A, 17′A sont établis à une distance D3 l'un de l'autre, mesurée au droit de leur zone médiane, figure 1, supérieure à celle D4 suivant laquelle sont établis les crans d'encliquetage 18E, 18′E, en sorte que chacun des montants 16, 16′ comporte en porte-à-faux des gradins qui, dirigés vers l'autre, se rapprochent de celui-ci au fur et à mesure qu'ils s'éloignent du fond 20 de l'embase 12, mais, conjointement, d'un montant 16, 16′ à l'autre, la distance D5 séparant le cran d'appui 17A, 17′A de l'un de ces montants 16, 16′ du cran d'encliquetage 18E, 18′E de l'autre est sensiblement la même, cette distance D5 étant adaptée à la longueur L1 de la barrette de serrage 14.

De préférence, et tel que représenté, chacun des montants 16, 16′ de l'embase 12 est en outre évidé en hauteur d'une échancrure 22, 22′, qui est tournée vers l'autre, et qui, accessible de l'extérieur par le haut, recoupe son cran d'encliquetage 18E, 18′E.

En pratique, dans les formes de réalisation représentées, le fond 23, 23′ de cette échancrure 22, 22′ s'étend légèrement en oblique par rapport au fond 20, et, d'un des montants 16, 16′ à l'autre, les fonds 23, 23′ se rapprochent l'un de l'autre en même temps qu'ils se rapprochent du fond 20.

Enfin, l'embase 12 forme, entre ses montants 16, 16′, un berceau 24, sensiblement hémi-circulaire.

En pratique, ce berceau 24 affecte la zone médiane du fond 20 de l'embase 12, et il présente transversalement en saillie sur une partie de sa hauteur une nervure 25 propre à constituer une dent d'ancrage pour le câble ou cordon 10 à retenir.

Préférentiellement, et tel que représenté, les montants 16, 16′ sont l'un et l'autre établis à distance de ce berceau 24, pour que la barrette de serrage 14 puisse avoir une longueur suffisante.

Cette barrette de serrage 14, quant à elle, comporte, de manière dissymétrique, deux extrémités différentes, l'une, 27A, relativement épaisse et rigide, pour son crochetage sous le cran d'appui 17A, 17′A d'un des montants 16, 16′ de l'embase 12, l'autre, 27E, relativement mince et élastiquement déformable, pour son encliquetage sur le cran d'encliquetage 18E, 18′E de l'autre de ces montants 16, 16′.

En pratique, dans les formes de réalisation représentées, l'extrémité relativement épaisse et rigide 27A présente en décrochement un cran 28, pour son engagement sous le cran d'appui 17A, 17′A concerné.

Conjointement, l'extrémité relativement mince et élastiquement déformable 27E de la barrette de serrage 14 s'étend en oblique par rapport à la partie courante, ou médiane, 30 de celle-ci.

En pratique, cette extrémité relativement mince et élastiquement déformable 27E forme en creux un V 32 avec cette partie courante, ou médiane, 30, et elle se présente globalement sous la forme d'une languette.

Conjointement, par sa partie courante, ou médiane, 30, qui est globalement cintrée suivant un profil hémi-circulaire, la barrette de serrage 14 forme, entre ses extrémités 27A, 27E, à l'image du berceau 24 de l'embase 12, un berceau 34.

Comme précédemment, dans ce berceau 34, s'étend, transversalement, en saillie, sur une partie de sa hauteur, au moins une nervure 35 propre à constituer une dent d'ancrage pour le câble ou cordon 10 à retenir.

En pratique, dans la forme de réalisation représentée, deux nervures 35 sont prévues parallèlement l'une à l'autre dans le berceau 34 de la barrette de serrage 14, transversalement par rapport à celui-ci, en étant disposées de manière à encadrer la nervure 25 du berceau 24 de l'embase 12.

Comme précédemment, également, les extrémités 27A, 27E de la barrette de serrage 14 s'étendent l'une et l'autre à distance de son berceau 34.

Pour son renfort, la partie courante, ou médiane, 30 de la barrette de serrage 14 présente, au dos du berceau 34 qu'elle forme, au moins une nervure de raidissement 36.

En pratique, dans la forme de réalisation représentée, trois nervures 36 sont prévues, parallèlement les unes aux autres, et transversalement par rapport au berceau 34, en étant disposées en alternance avec les nervures 35 de celui-ci.

Enfin, pour son allègement, l'extrémité relativement épaisse et rigide 27A de la barrette de serrage 14 présente, au dos de son cran 28, au moins une saignée 38.

En pratique, dans la forme de réalisation représentée, deux saignées 38 sont prévues, parallèlement l'une à l'autre, et transversalement par rapport au berceau 34.

Préférentiellement, la largeur L2 de la barrette de serrage 14 est adaptée à celle des montants 16, 16′ de l'embase 12, compte tenu de la nécessité d'un arrêt en translation sur ceux-ci.

En tout cas, elle est inférieure à celle L3 des échancrures 22, 22′ affectant ces montants 16, 16′.

Cela étant, pour la mise en oeuvre du serre-câble 12 suivant l'invention, il peut être procédé comme suit.

Dans un premier temps, le câble ou cordon 10 à retenir est disposé dans le berceau 24 de l'embase 12, tel que représenté à la figure 2.

Dans un deuxième temps, la barrette de serrage 14 est engagée, en oblique, par le cran 28 de son extrémité relativement épaisse et rigide 27A, sous le cran d'appui 17A, 17′A d'un des montants 16, 16′ de l'embase 12 choisi en fonction du diamètre du câble ou cordon 10 à retenir.

Lorsque, comme représenté sur les figures 2 à 4, ce câble ou cordon 10 présente un diamètre D1 relativement grand, la barrette de serrage 14 est ainsi engagée en oblique sous celui des crans d'appui 17A, 17′A dont le niveau NA, N′A est lui-même le plus grand.

Il s'agit donc, en pratique, en l'espèce, du cran d'appui 17′A, de niveau N′A, du montant 16′, figure 2.

Avec, si nécessaire, l'aide d'un outil 40, la lame d'un tournevis par exemple, tel que représenté à la figure 2, il est alors exercé une poussée d'enfoncement sur la barrette de serrage 14 du côté opposé à son extrémité relativement épaisse et rigide 27A, suivant la flèche F1 de la figure 2, en appliquant par exemple cet outil 40 au creux du V 32 que forme avec sa partie courante, ou médiane, 30 son extrémité relativement mince et élastiquement déformable 27E, jusqu'à ce que, par déformation élastique temporaire, cette extrémité relativement mince et élastiquement déformable 27E franchisse le cran d'encliquetage 18E, de niveau NE, du montant 16 de l'embase 12 et vienne se prendre sous celui-ci, figure 3.

Le câble ou cordon 10 se trouve alors énergiquement serré entre l'embase 12 et la barrette de serrage 14, dans l'ouverture calibrée 15 formée par celle-ci.

Si la barrette de serrage 14 doit être retirée, il suffit d'insérer, dans l'échancrure 22 du montant 16, un quelconque outil 40, et, par exemple, tel que représenté en traits interrompus, la lame de tournevis précédente, puis, en prenant appui sur le fond 23 de cette échancrure 22, d'exercer une poussée sur l'extrémité relativement mince et élastiquement déformable 27E de cette barrette de serrage 14, suivant la flèche F2 de la figure 3, jusqu'à ce que cette extrémité relativement mince et élastiquement déformable 27E échappe du cran d'encliquetage 18E de ce montant 16.

Lorsque, comme représenté à la figure 5, le câble ou cordon 10 à retenir a un diamètre D2 relativement faible, c'est sous le cran d'appui 17A du montant 16 de l'embase 12, de niveau NA inférieur au niveau N′A précédent, que la barrette de serrage 14 est engagée, et crochetée, par son extrémité relativement épaisse et rigide 27A, cependant que son extrémité relativement mince et élastiquement déformable 27E est engagée, et encliquetée, sur le cran d'encliquetage 18′E du montant 16′, de niveau N′E supérieur au niveau NE précédent.

Bien entendu, dans ce qui précède, il est supposé que sont prévus des moyens de retenue propres à empêcher la barrette de serrage 14 d'échapper intempestivement latéralement de l'embase 12 lorsqu'elle est ainsi en prise avec celle-ci.

Par exemple, figure 6, l'un au moins des montants 16, 16′ de cette embase 12, et en pratique chacun de ceux-ci, présente, latéralement, pour ce faire, sur une partie au moins de sa hauteur, deux joues 42, 42′ entre lesquelles la barrette de serrage 14 vient s'insérer.

En variante, cette barrette de serrage 14 peut elle-même présenter deux joues par lesquelles elle encadre, à la manière d'une chape, l'un et/ou l'autre des montants 16, 16′ de l'embase 12.

La présente invention ne se limite d'ailleurs pas aux formes de réalisation décrites et représentées, mais englobe toute variante d'exécution.

## Revendications

1. Serre-câble pour appareil électrique, du genre comportant une barrette de serrage (14) apte à s'encliqueter sur une embase (12) en définissant avec celle-ci une ouverture calibrée (15), caractérisé en ce que, en combinaison, la barrette de serrage (14) forme une pièce qui, indépendante de l'embase (12), est amovible par rapport à celle-ci, et en ce que cette barrette de serrage (14) est adaptée à être rapportée sur cette embase (12) en l'une ou l'autre de deux positions distinctes auxquelles il correspond des sections de passage différentes pour l'ouverture calibrée (15), l'embase (12) présentant en regard l'un de l'autre deux montants (16, 16′) comportant chacun, pour coopération avec la barrette de serrage (14), deux crans (17A-18E, 17′A-18′E), dits ci-après crans d'appui et crans d'encliquetage, qui sont dûment étagés en hauteur, et qui, d'un desdits montants (16, 16′) à l'autre, sont établis à des niveaux (NA-NE, N′A-N′E) différents.

2. Serre-câble suivant la revendication 1, caractérisé en ce que la barrette de serrage (14) comporte de manière dissymétrique deux extrémités différentes, l'une, (27A), relativement épaisse et rigide, pour son crochetage sous le cran d'appui (17A, 17′A) d'un des montants (16, 16′) de l'embase (12), l'autre, (27E), relativement mince et élastiquement déformable, pour son encliquetage sur le cran d'encliquetage (18E, 18′E) de l'autre de ces montants (16, 16′).

3. Serre-câble suivant l'une quelconque des revendications 1, 2, caractérisé en ce que, d'un montant (16, 16′) de l'embase (12) à l'autre, les crans d'appui (17A, 17′A) sont établis à une distance (D3) l'un de l'autre supérieure à celle (D4) suivant laquelle sont établis les crans d'encliquetage (18E, 18′E).

4. Serre-câble suivant l'une quelconque des revendications 1 à 3, caractérisé en ce que, sur chaque montant (16, 16′), le cran d'encliquetage (18E, 18′E) est établi à un niveau (NE, N′E) supérieur à celui (NA, N′A) suivant lequel est établi le cran d'appui (17A, 17′A).

5. Serre-câble suivant l'une quelconque des revendications 1 à 4, caractérisé en ce que le cran d'appui (17A) d'un motant (16) de l'embase (12) est établi à un niveau (NA) inférieur à celui (N′A) du cran d'appui (17′A) de l'autre montant (16′) et son cran d'encliquetage (18E) est établi à un niveau (NE) supérieur à celui (N′E) du cran d'encliquetage (18′E) de ce dernier.

6. Serre-câble suivant l'une quelconque des revendications 1 à 5, caractérisé en ce que chacun des montants (16, 16′) de l'embase (12) est évidé en hauteur d'une échancrure (22, 22′), qui est tournée vers l'autre, et qui, accessible de l'extérieur par le haut, recoupe son cran d'encliquetage (18E, 18′E).

7. Serre-câble suivant la revendication 6, caractérisé en ce que le fond (23′) de ladite échancrure (22, 22′) s'étend en oblique.

8. Serre-câble suivant l'une quelconque des revendications 1 à 7, caractérisé en ce que, pour la retenue de la barrette de serrage (14), l'un au moins des montants (16, 16′) de l'embase (12) présente latéralement deux joues (42, 42′) sur une partie au moins de sa hauteur.

9. Serre-câble suivant l'une quelconque des revendications 1 à 8, caractérisé en ce que, l'embase (12) formant un berceau (24) entre ses montants (16, 16′), ceux-ci sont l'un et l'autre établis à distance de ce berceau (24).

10. Serre-câble suivant la revendication 2, caractérisé en ce que l'extrémité relativement épaisse et rigide (27A) de la barrette de serrage (14) présente en décrochement un cran (28).

11. Serre-câble suivant la revendication 2, caractérisé en ce que l'extrémité relativement mince et élastiquement déformable (27E) de la barrette de serrage (14) s'étend en oblique par rapport à la partie courante, ou médiane, (30) de celle-ci.

12. Serre-câble suivant la revendication 2, caractérisé en ce que l'extrémité relativement mince et élastiquement déformable (27E) de la barrette de serrage (14) forme en creux un V (32) avec la partie courante, ou médiane, (30) de celle-ci.

13. Serre-câble suivant la revendication 2, caractérisé en ce que l'extrémité relativement mince et élastiquement déformable (27E) de la barrette de serrage (14) se présente sous la forme d'une simple languette.

14. Serre-câble suivant l'une quelconque des revendications 1 à 13, caractérisé en ce que la barrette de serrage (14) forme un berceau (34) entre ses extrémités (27A, 27E).

## Patentansprüche

1. Kabelklemme für elektrisches Gerät mit einem Klemmsteg (14), welcher in einen Sockel (12) einrastbar ist und dabei mit diesem eine kalibrierte Öffnung (15) definiert,
**dadurch gekennzeichnet**,
daß, in Kombination, der Klemmsteg (14) ein von dem Sockel (12) unabhängiges und relativ zu diesem bewegliches Teil bildet, und daß der Klemmsteg (14) wahlweise in zwei unterschiedlichen Positionen mit diesem Sockel (12) verbunden werden kann, denen unterschiedliche Durchtrittsquerschnitte der kalibrierten Öffnung (15) entsprechen, wobei der Sockel (12) zwei einander gegenüberliegende Stützen (16, 16′) aufweist, die jeweils zum Zusammenwirken mit dem Klemmsteg (14) zwei Ausschnitte (17 A - 18 E, 17′A - 18′E), nachfolgend Abstützausschnitt und Einrastausschnitt genannt, umfassen, die in der Höhe gestuft ausgebildet und auf unterschiedlichen Niveaus (NA - NE, N′A - N′E) von einer der genannten Stützen (16, 16′) zur anderen angeordnet sind.

2. Kabelklemme nach Anspruch 1,
**dadurch gekennzeichnet**,
daß der Klemmsteg (14) unsymmetrisch ausgebildet ist, indem er zwei unterschiedliche Enden aufweist, eines (27 A) relativ dick und fest zum Einhaken in den Abstützausschnitt (17 A, 17′A) einer der Stützen (16, 16′) des Sockels (12), das andere (27 E) relativ dünn und elastisch deformierbar zum Einrasten in dem Einrastausschnitt (18 E, 18′E) der anderen dieser Stützen (16, 16′).

3. Kabelklemme nach Anspruch 1 oder 2,
**dadurch gekennzeichnet,**
daß, von einer Stütze (16, 16′) des Sockels (12) zur anderen, die Abstützausschnitte (17 A, 17′A) mit einem Abstand (D 3) von einander angeordnet sind, der größer ist als derjenige (D 4), in welchem die Einrastausschnitte (18 E, 18′E) angeordnet sind.

4. Kabelklemme nach einem der Ansprüche 1 bis 3,
**dadurch gekennzeichnet**,
daß der Einrastausschnitt (18 E, 18′E) an jeder Stütze (16, 16′) auf einem Niveau (NE, N′E) angeordnet ist, das dasjenige (NA, N′A) übersteigt, auf welchem der Abstützausschnitt (17 A, 17′A) angeordnet ist.

5. Kabelklemme nach einem der Ansprüche 1 bis 4,
**dadurch gekennzeichnet,**
daß der Abstützausschnitt (17 A) einer Stütze (16) des Sockels (12) auf einem Niveau (NA) angeordnet ist, welches niedriger ist als dasjenige (N′A) des Abstützausschnitts (17′A) der anderen Stütze (16′) und daß ihr Einrastausschnitt (18 E) auf einem Niveau (NE) angeordnet ist, welches dasjenige (N′E) des Einrastausschnitts (18′E) dieser letzteren überragt.

6. Kabelklemme nach einem der Ansprüche 1 bis 5,
**dadurch gekennzeichnet**,
daß jede der beiden Stützen (16, 16′) des Sockels (12) in der Höhe durch einen dem jeweils anderen zugewandten Ausschnitt (22, 22′) ausgenommen ist, der von oben her von außen zugänglich ist und ihren Einrastausschnitt (18 E, 18′E) hinterschneidet.

7. Kabelklemme nach Anspruch 6,
**dadurch gekennzeichnet,**
daß der Boden (23′) des genannten Ausschnitts (22, 22′) geneigt verläuft.

8. Kabelklemme nach einem der Ansprüche 1 bis 7,
**dadurch gekennzeichnet**,
daß zum Verankern des Klemmstegs (14) mindestens eine der Stützen (16, 16′) des Sockels (12) auf mindestens einem Höhenabschnitt seitlich zwei Führungen (42, 42′) aufweist.

9. Kabelklemme nach einem der Ansprüche 1 bis 8,
**dadurch gekennzeichnet**,
daß der Sockel (12) einen Sattel (24) zwischen seinen Stützen (16, 16′) bildet, wobei diese jeweils mit Abstand zu diesem Sattel (24) angeordnet sind.

10. Kabelklemme nach Anspruch 2,
**dadurch gekennzeichnet**,
daß das relativ dicke und feste Ende (27 A) des Klemmstegs (14) einen abgesetzten Ausschnitt (28) aufweist.

11. Kabelklemme nach Anspruch 2,
**dadurch gekennzeichnet**,
daß sich das relativ dünne und elastisch deformierbare Ende (27 E) des Klemmstegs (14) in bezug auf den normalen oder mittleren Abschnitt (30) desselben geneigt erstreckt.

12. Kabelklemme nach Anspruch 2,
**dadurch gekennzeichnet**,
daß das relativ dünne und elastisch deformierbare Ende (27 E) des Klemmstegs (14) mit dem normalen oder mittleren Abschnitt (30) desselben ein vertieftes V (32) bildet.

13. Kabelklemme nach Anspruch 2,
**dadurch gekennzeichnet**,
daß das relativ dünne und elastisch deformierbare Ende (27 E) des Klemmstegs (14) als einfache Zunge ausgebildet ist.

14. Kabelklemme nach einem der Ansprüche 1 bis 13,
**dadurch gekennzeichnet**,
daß der Klemmsteg (14) zwischen seinen Enden (27 A, 27 E) einen Sattel (34) bildet.

## Claims

1. A cable clip for an item of electrical equipment, of the kind comprising a clamping bar (14) capable of catching over a seating (12) defining therewith a calibrated opening (15), characterised in that, in combination, the clamping bar (14) forms a piece which is independent of the seating (12) and which is removable therefrom, and in that this clamping bar (14) is adapted for connection to the seating (12) in one of two separate positions to which different opening areas correspond for the calibrated opening (15), the seating (12) having two mutually opposite upright members (16, 16′) which each comprises, for cooperation with the clamping bar (14), two notches (17A-18E, 17′A-18′E), hereinafter called support notches and catch notches, which are duly stepped in height, and which are provided at different levels (NA-NE, N′A-N′E) from one of said upright members (16, 16′) to the other.

2. A cable clip according to Claim 1, characterised in that the clamping bar (14) comprises dissymmetrically two different ends, one (27A) being relatively thick and rigid to be hooked under the support notch (17A, 17′A) of one of the upright members (16, 16′) of the seating (12), and the other (27E) being relatively thin and elastically deformable to catch on the catch notch (18E, 18′E) of the other of the upright members (16, 16′).

3. A cable clip according to any one of Claims 1, 2, characterised in that from one upright member (16, 16′) of the seating (12) to the other, the support notches (17A, 17′A) are provided at a spacing (D3) apart which is greater than the spacing (D4) apart at which the catch notches (18E, 18′E) are provided.

4. A cable clip according to any one of Claims 1 to 3, characterised in that on each upright member (16, 16′) the catch notch (18E, 18′E) is provided at a level (NE, N′E) which is above that (NA, N′A) at which the support notch (17A, 17′A) is provided.

5. A cable clip according to any one of Claims 1 to 4, characterised in that the support notch (17A) of an upright member (16) of the seating (12) is provided at a level (NA) which is lower than that (N′A) of the support notch (17′A) of the other upright member (16′) and its catch notch (18E) is provided at a level (NE) above that (N′E) of the catch notch (18′E) of this latter.

6. A cable clip according to any one of Claims 1 to 5, characterised in that each of the upright members (16, 16′) of the seating (12) is recessed in height by one indentation (22, 22′) which is turned towards the other, and which is outwardly accessible from the top and cuts through the catch notch (18E, 18′E).

7. A cable clip according to Claim 6, characterised in that the bottom (23′) of said indentation (22, 22′) extends inclinedly.

8. A cable clip according to any one of Claims 1 to 7, characterised in that to hold the clamping bar (14) at least one of the upright members (16′) of the seating (12) laterally has two jaws (42, 42′) over at least part of its height.

9. A cable clip according to any one of Claims 1 to 8, characterised in that the seating (12) forms a cradle (24) between its upright members (16, 16′), and these latter are both provided at a spacing away from the cradle (24).

10. A cable clip according to Claim 2, characterised in that the relatively thick and rigid end (27A) of the clamping bar (24) has a set back notch (28).

11. A cable clip according to Claim 2, characterised in that the relatively thin and elastically deformable end (27E) of the clamping bar (14) extends inclinedly in relation to the linear part, or central part, (30) thereof.

12. A cable clip according to Claim 2, characterised in that the relatively thin and elastically deformable end (27E) of the clamping bar (14) forms the V-shaped configuration (32) recessed with the linear part, or central part, (30) thereof.

13. A cable clip according to Claim 2, characterised in that the relatively thin and elastically deformable end (27E) of the clamping bar (14) is in the form of a simple tongue portion.

14. A cable clip according to any one of Claims 1 to 13, characterised in that the clamping bar (14) forms a cradle (34) between its ends (27A, 27E).
